# EUROPÄISCHE PATENTSCHRIFT

(11) **EP 1 331 443 B1**
(45) Veröffentlichungstag und Bekanntmachung des Hinweises auf die Patenterteilung: **26.07.2006**
(21) Anmeldenummer: 02025622.8
(22) Anmeldetag: 19.11.2002
(51) Int. Cl.: F23G 5/44

(54) **Vorrichtung zur Einbringung von Sekundärbrennstoffen in eine Verbrennungsanlage**
Device for Introducing Secondary Fuels into a Combustion Plant
Dispositif pour introduire de combustibles secondaires dans un incinérateur

(30) Priorität: 23.01.2002 DE 10202490
(43) Veröffentlichungstag der Anmeldung: 30.07.2003
(73) Patentinhaber: SHW Storage & Handling Solutions GmbH, 73433 Aalen-Wasseralfingen (DE)
(72) Erfinder: Starzinsky, Johannes, Dipl.-Ing., 73457 Essingen (DE)
(74) Vertreter: Schwabe - Sandmair - Marx

(56) Entgegenhaltungen:
- EP-A- 0 943 864
- EP-A- 1 113 223
- DE-A- 4 332 865
- DE-C- 497 689
- US-A- 5 555 823
- PATENT ABSTRACTS OF JAPAN vol. 010, no. 126 (M-477), 10. Mai 1986 (1986-05-10) & JP 60 253713 A (EBARA SEISAKUSHO KK), 14. Dezember 1985 (1985-12-14)

## Beschreibung

Die Erfindung betrifft eine Vorrichtung zur Einbringung von Sekundärbrennstoffen in eine Verbrennungsanlage.

Unter Sekundärbrennstoffen versteht man heterogene Schüttstoffe, die neben den primären festen (z. B. Kohle), flüssigen (z. B. Heizöl) oder gasförmigen (z.B. Erdgas) Brennstoffen einer Verbrennungsanlage zugeführt werden. Dabei kann es sich um Holzspäne, Holzschnitzel, Stäube und Faserstoffe, Hausmüll aber auch zerkleinerte Kunststoffteile handeln, die in Müllverbrennungsanlagen oder ähnlichen Verbrennungsanlagen entsorgt werden sollen.

Bei der Einbringung solcher Sekundärbrennstoffe ist neben der kontinuierlichen, gleichmäßigen Transportbewegung dieses heterogenen Materials ein wichtiger Gesichtspunkt die erforderliche Abdichtung, die gewährleisten muss, dass weder Rauchgase noch Funken bzw. Flammen aus dem Brennraum in die Einbringvorrichtung gelangen können.

Bei den Anlagen nach dem Stand der Technik wird dies durch eine Folge von Aggregaten erreicht, deren Hauptbestandteile zwei Zellradschleusen mit Leckluftabsaugung sind, die mit einem Passstück, einem Kompensator, zwei Übergabeschurren mit Leckluftabsaugung, einem weiteren Kompensator, einem Heißgasschieber und einem Fallschaft kombiniert sind, der zu einer gekühlten Stopfschnecke führt. Die Bauhöhe dieser Anlage von dem Eingangs-Passstück bis zum Heizgasschieber beträgt etwa 4 m, so dass sowohl der Platzbedarf als auch der Kostenaufwand für diese Aggregate extrem hoch ist.

Trotzdem kommt es immer wieder zu Schwierigkeiten, weil zwar die eingesetzten Zellradschleusen mit engen Toleranzen arbeiten und damit den Austritt von Rauchgasen oder Feuer aus dem Feuerraum verhindern sowie den vorgeschalteten Anlagenbereich abschotten sollten; bereits nach einigen Einsatz-Tagen können jedoch diese engen Toleranzen nicht mehr eingehalten werden, insbesondere wegen des extrem abrasiven Charakters der Sekundärbrennstoffe, so dass bereits nach kurzem Gebrauch die Gefahr besteht, dass Rauchgase oder Feuer aus dem Feuerraum in die Einbringvorrichtung eintreten können.

Aus der DE 497 698 C ist eine Vorrichtung zum Schleudern von kömigem Gut mittels eines Druckmittelstrahls mit einem Schneckenförderer bekannt, bei dem die Förderschnecke auf einem hohlen Rohr angeordnet ist, durch welches ein Druckmittelstrahl geleitet wird; dieser Strahl nimmt das von der Schnecke geförderte Gut auf und schleudert es aus einem Mundstück heraus.

Eine Vorrichtung zur Einbringung von Sekundärbrennstoffen in eine Verbrennungsanlage mit einem als Schleuse ausgestalteten Schneckenförderer geht aus der DE 43 32 865 A hervor; mit diesem Schneckenförderer soll Abfall als Brennstoff einem Pyrolysereaktor zugeführt werden. Brennstoff wird über eine Versorgungsleitung, die direkt in den Pyrolysereaktor mündet, außerhalb des Schneckenförderers eingespeist.

Der Erfindung liegt die Aufgabe zugrunde, eine Vorrichtung zur Einbringung von Sekundärbrennstoffen in eine Verbrennungsanlage mit einem als Schleuse ausgestalteten Schneckenförderer zu schaffen, die eine gute Durchmischung von Primärbrennstoffen mit dem Sekundärbrennstoff vor dem Eintritt in die Verbrennungsanlage sicherstellt.

Diese Aufgabe wird erfindungsgemäß dadurch gelöst, dass die Förderschnecke ein zentrales Schneckenrohr besitzt, das als Zuführrohr für ein Fördergas dient; das Fördergas ist Förderluft, der Primärbrennstoff zugesetzt ist.

Als Primärbrennstoff wird beispielsweise Kohlestaub verwendet.

Die mit der Erfindung erzielten Vorteile beruhen auch auf der Verwendung eines als Schleuse ausgestalteten Schneckenförderers, der im Folgenden auch als "Schneckenschleuse" bezeichnet werden soll. Diese Schneckenschleuse führt die heterogenen, schüttfähigen Sekundärbrennstoffe zu und sorgt gleichzeitig durch entsprechende Ausgestaltung der Schnecke dafür, dass die Sekundärstoffe während ihrer Förderung die jeweils optimale Konsistenz haben.

So ändert sich der Steigungswinkel der Schnecke vom Aufnahmebereich der Schneckenschleuse zu einem anschließenden Verdichtungsbereich zu einem steileren Winkel, also einem Bereich mit reduzierter Schneckensteigung, wodurch in diesem Bereich ein Schüttgutpfropfen erzeugt wird, der eine entsprechende Dichtigkeit gegenüber Rauchgasen aus dem Feuerraum, aber auch gegenüber der Förderluft erzeugt.

In einem an den Verdichtungsbereich anschließenden Auflockerungsbereich erhöht sich die Gewindesteigung der Schnecke wieder, d.h., der Steigungswinkel nimmt zu, so daß zwischen zwei Gängen der Schnecke ein deutlich größeres Volumen zur Verfügung steht, das eine Expansion des Materials ermöglicht.

Die aufgelockerten sekundären Stoffe verlassen die Schneckenschleuse über einen konisch zulaufenden Endbereich, in dem sie von Förderluft mitgerissen werden, die über das zentrale Schneckenrohr zugeführt wird. Dabei bildet das konisch zulaufende Mundstück der Schneckenschleuse im Zusammenspiel mit dem Schneckenrohr eine Injektordüse, die das von der Schneckenwendel ausgeworfene Material in den Luftstrom aufnimmt und in den Feuerraum einträgt.

Dabei wird der Druck der Förderluft so eingestellt, dass der Gegendruck aus dem Kessel sicher überwunden wird, was ebenfalls dazu beiträgt, dass keine Rauchgase aus dem Feuerraum in die Schneckenschleuse eindringen können.

Die Sekundärbrennstoffe werden über ein vorgeschaltetes Förder- und Dosierorgan auf die Schneckenschleuse aufgegeben. Dazu kann beispielsweise eine Silo-Austrageschnecke, ein Förderband, eine Förderschnecke oder der als TKF bezeichnete Förderer verwendet werden.

Dieses vorgeschaltete Förder- und Dosierorgan läßt die Sekundärbrennstoffe nach unten in den Einfallschacht der Schneckenschleuse fallen, der als Brennstoff-Reservoir dient. Zu diesem Zweck kann seine Füllhöhe mittels eines Füllmelders überwacht werden, so dass entsprechend dem Füllstand des Brennstoffes in dem Eihfallschacht weitere Sekundärbrennstoffe nachgefüllt werden oder die Nachfüllung beendet wird.

In dem unter dem Einfallschacht befindlichen Aufnahmebereich der Schneckenschleuse hat die Schnecke unterschiedliche Steigungen mit einem solchen Flügeldurchmesser, dass sich ein 100 %-iger Füllgradder Schneckenschleuse in diesem Bereich ergibt.

Obwohl die Schneckenschleuse im Prinzip auch als Bandschnecke ausgestaltet werden kann, wird nach einer bevorzugten Ausführungsform eine Vollschnecke verwendet, bei der ein schraubenförmig gewundenes Blech direkt auf das zentrale Schneckenrohr aufgeschweißt wird.

Die von der Schneckenschleuse ausgegebene Eintragmenge lässt sich sehr exakt über die Drehzahl des Schneckenförderers regeln. Da die Sekundärbrennstoffe kontinuierlich von der Schneckenschleuse ausgegeben und in dem Förderluftstrom mitgerissen werden, ergibt sich eine nahezu pulsationsfreie Eintragung in den Feuerraum der Verbrennungsanlage.

Der Austritt von Rauchgasen oder Feuer aus dem Feuerraum in die Schnecke kann durch den oben erläuterten Verdichtungsbereich verhindert werden, der gleichzeitig auch zur Abschottung des vorgeschalteten Anlagenbereiches gegen Rauchgase oder Feuer dient.

Diese Schneckenschleuse lässt sich für alle pneumatisch förderbaren Schüttgüter einsetzen, wie sie insbesondere bei der Müllverbrennung anfallen. Aufgrund der erforderlichen geringen Fördergeschwindigkeiten des Materials und der deshalb geringen Drehgeschwindigkeit der Förderschnecke ergibt sich eine verschleißarme Ausführung, die bis zu 10 Bar Druckstoßfestigkeit erreichen kann.

Aufgrund der erläuterten Konstruktion gibt es keine Entstaubung oder Leckluftrückführung, und wegen der geringen Transportgeschwindigkeit der Sekundärbrennstoffe durch die Schneckenschleuse in Verbindung mit der tolerierbaren Verformung des Materials wird nur wenig Wärme erzeugt, so dass keine zusätzliche Kühlung des Eintragbereiches erforderlich ist. Dies führt wiederum dazu, dass es auch bei leicht schmelzenden Sekundärbrennstoffen nicht zu einer Verklebung am Schneckenmund kommt.

Die erzielte Einsparung an Platzbedarf ist beträchtlich, da die oben erläuterten, bisher eingesetzten Aggregate eine Fallhöhe von etwa 4 m sowie verschiedene, zum Teil extrem kostspielige Komponenten umfassen, die nun durch eine einzige, tief bauende und vergleichsweise preisgünstige Förderschnecke ersetzt werden.

Mit dieser Schneckenschleuse können alle üblichen Verbrennungsanlagen beschickt werden, wie beispielsweise Wirbelschichtfeuerung, Schachtöfen, Rostfeuerungen und Drehrohröfen. Die Schneckenschleuse kann auch als Zuteil- und Sicherheitsaggregat eingesetzt werden und ersetzt dabei die üblichen Aggregate wie Zellradschleuse, Schiebersysteme und Pendelklappen.

Eine solche Schneckenschleuse hat einen robusten, kompakten und verschleißarmen Aufbau, wie er insbesondere für den Transport von Müll sehr wichtig ist. Sie kann problemlos an bestehenden Verbrennungsanlagen nachgerüstet werden.

Die Erfindung wird im Folgenden anhand eines Ausführungsbeispiels unter Bezugnahme auf die beiliegende, schematische Zeichnung näher erläutert, deren einzige Figur einen vertikalen Schnitt durch eine Schneckenschleuse zeigt.

Die allgemein durch das Bezugszeichen 10 angedeutete Schneckenschleuse ist horizontal angeordnet und weist ein Gehäuse 12, ein Schneckenrohr 16, eine Vollschnecke 18 und einen vertikalen Einfallschacht 14 auf, der durch einen Standardschieber 15 verschlossen werden kann. Diesem Einfallschacht 14 werden die in der Figur schematisch angedeuteten Sekundärbrennstoffe über ein nicht dargestelltes, vorgeschaltetes Förder- und Dosierorgan zugeführt.

Der Einfallschacht 14 dient als Brennstoff-Reservoir und enthält einen nicht gezeigten Füllmelder zur Überwachung des Füllstandes der Sekundärbrennstoffe in dem Einfallschacht 14.

Durch entsprechende Auslegung der Steigung der Schnecke 18 in dem Aufnahmebereich 24 der Schneckenschleuse unter dem Einfallschacht 14 in Verbindung mit einem angepassten Durchmesser der Schnecke 18 in diesem Bereich wird gewährleistet, dass der Aufnahmebereich der Schneckenschleuse 10 unter dem Einfallschacht immer vollständig, also 100 %-ig gefüllt ist.

An den Aufnahmebereich 24 schließt sich die eigentliche Schneckenschleuse aus dem Gehäuse 12, dem zentralen Schneckenrohr 16 und der Schnecke 18 an. Das zentrale Schneckenrohr 16 dient als Zuführrohr für gegebenenfalls mit einem primären Brennstoff versetzte Förderluft, die über einen Einlass 20 auf der gemäß der Darstellung in der Figur linken Seite der Schneckenschleuse 10 eingespeist wird.

Auf dieser Seite befindet sich auch das Antriebsaggregat zur Drehung des zentralen Schneckenrohrs 16 und damit der Schnecke 18 über einen Elektromotor 22.

An den Aufnahmebereich 24 der Schneckenschleuse 10 schließt sich in Förderrichtung der Sekundärbrennstoffe, also gemäß der Darstellung in der Figur nach rechts, ein Verdichtungsbereich 26 an, in dem die Schnecke 18 eine reduzierte Schneckensteigung hat, wodurch die Zwischenräume zwischen den einzelnen Gängen der Schnecke 18 kleiner werden. Dies führt zur Erzeugung eines Schüttgutpfropfens in diesem Verdichtungsbereich 26, der als eine Art Rückschlagventil gegenüber Rauchgasen aus dem Feuerraum dient.

Auf den Verdichtungsbereich 26 folgt wieder in Förderrichtung der Sekundärbrennstoffe ein Auflockerungsbereich 28, in dem die Steigung der Schneckengänge erhöht ist, so dass ein deutlich höheres Fördervolumen zwischen zwei benachbarten Schneckengängen entsteht, was eine Expansion des Schüttgutes ermöglicht.

Die Schnecke 18 ist auf das zentrale Schneckenrohr 16 aufgeschweißt, das, wie erläutert, auch als Zuführrohr für die Förderluft dient.

An den Auflockerungsbereich 28 schließt sich in Förderrichtung der Sekundärbrennstoffe ein konisch zulaufendes Mundstück 30 an, das in der Figur als "Förderbereich" bezeichnet wird. In diesem Bereich wird das aus der Schneckenschleuse 10 austretende, aufgelockerte Material durch die in Richtung der Pfeile durch das Schneckenrohr 16 zugeführte Förderluft mitgerissen und in den Feuerungsraum eingeführt.

Zwischen diesem Förderbereich 30 und dem eigentlichen Feuerungsraum ist ein Heißgasschieber 32 vorgesehen, der insbesondere in Notfällen die Schneckenschleuse 10 von der Verbrennungsanlage abtrennt.

Der konisch zulaufende, als Mundstück 30 der Schneckenschleuse 10 dienende Förderbereich bildet im Zusammenwirken mit dem Schneckenrohr 16 eine Injektordüse, die das von der Schneckenwendel 18 abgeworfene Material in den Förderluftstrom aufnimmt und in den Feuerraum einträgt. Dabei wird der Druck der Förderluft so eingestellt, dass der Gegendruck aus dem Feuerungsraum sicher überwunden wird.

Aus dem zentralen Schneckenrohr wird ein Neben-Luftstrom abgezweigt, der als Unterluft dem Mundstück 30 zugeführt wird und am Boden des Mundstücks 30 eine Fluidisierschicht bildet, die die Reibung zwischen den Sekundärbrennstoffen und dem Mundstück 30 verringert und damit die Förderung unterstützt.

### Bezugszeichenliste

- 10: Schneckenförderer / Schneckenschleuse
- 12: Gehäuse
- 14: Einfallschacht
- 15: Standardschieber
- 16: Schneckenrohr
- 18: SChnecke
- 20: Luftanschluss
- 22: Elektromotor
- 24: Aufnahmebereich
- 28: Auflockerungsbereich
- 30: Mundstück / Förderbereich
- 32: Heißgasschieber

## Patentansprüche

1. Vorrichtung zur Einbringung von Sekundärbrennstoffen in eine Verbrennungsanlage mit einem als Schleuse ausgestalteten Schneckenförderer (10), **dadurch gekennzeichnet, dass** der Schneckenförderer (10) ein zentrales Schneckenrohr (16) besitzt, das als Zuführrohr für ein Fördergas dient, wobei das Fördergas Förderluft ist, welcher zusätzlicher Primärbrennstoff zugesetzt ist.

2. Vorrichtung nach Anspruch 1, **dadurch gekennzeichnet, dass** der Schneckenförderer (10) als Vollschnecke ausgestaltet ist.

3. Vorrichtung nach einem der Ansprüche 1 oder 2, **dadurch gekennzeichnet, dass** der Schneckenförderer (10) einen vertikalen Einfallschacht (14) hat, der als Brennstoff-Reservoir dient.

4. Vorrichtung nach Anspruch 3, **dadurch gekennzeichnet, dass** in dem Einfallschacht (14) ein Füllmelder angeordnet ist.

5. Vorrichtung nach einem der Ansprüche 1 bis 4, **dadurch gekennzeichnet, dass** die Steigung sowie der Durchmesser der Schnecke (18) in einem Aufnahmebereich (24) unter dem Einfallschacht (14) so ausgelegt sind, dass ein 100 %-iger Füllgrad der Förderschnecke in dem Aufnahmebereich (24) gewährleistet ist.

6. Vorrichtung nach einem der Ansprüche 1 bis 5, **dadurch gekennzeichnet, dass** der Schneckenförderer (10) einen Verdichtungsbereich mit einer reduzierten Schneckensteigung hat.

7. Vorrichtung nach Anspruch 6, **dadurch gekennzeichnet, dass** sich der Verdichtungsbereich (26) in Förderrichtung der Sekundärbrennstoffe hinter dem Aufnahmebereich (24) befindet.

8. Vorrichtung nach einem der Ansprüche 1 bis 7, **dadurch gekennzeichnet, dass** der Schneckenförderer (10) einen Auflockerungsbereich (28) mit erhöhter Schneckensteigung aufweist.

9. Vorrichtung nach Anspruch 8, **dadurch gekennzeichnet, dass** der Auflockerungsbereich (28) in Förderrichtung der Sekundärbrennstoffe hinter dem Verdichtungsbereich (26) angeordnet ist.

10. Vorrichtung nach einem de Ansprüche 1 bis 9, **dadurch gekennzeichnet, dass** der Schneckenförderer (10) einen konisch zulaufenden Mundbereich (30) aufweist, in dem die aufgelockerten Sekundärbrennstoffe von der Förderluft aus dem zentralen Schneckenrohr (16) mitgerissen werden.

## Claims

1. A device for introducing secondary fuels into a combustion plant, comprising a screw conveyor (10) configured as a sluice, **characterised in that** the screw conveyor (10) has a central screw pipe (16) which serves as a supply pipe for a conveying gas, wherein the conveying gas is conveying air, to which additional primary fuel is added.

2. The device according to claim 1, **characterised in that** the screw conveyor (10) is configured as a full or solid screw.

3. The device according to any one of claims 1 or 2, **characterised in that** the screw conveyor (10) has a vertical input shaft (14) which serves as a fuel reservoir.

4. The device according to claim 3, **characterised in that** a fill level detector is arranged in the input shaft (14).

5. The device according to any one of claims 1 to 4, **characterised in that** the pitch and the diameter of the screw (18) in a receiving portion (24) below the input shaft (14) are configured such that a 100% fill level of the conveying screw in the receiving portion (24) is ensured.

6. The device according to any one of claims 1 to 5, **characterised in that** the screw conveyor (10) has a compacting portion exhibiting a reduced screw pitch.

7. The device according to claim 6, **characterised in that** the compacting portion (26) is situated after the receiving portion (24) in the conveying direction of the secondary fuels.

8. The device according to any one of claims 1 to 7, **characterised in that** the screw conveyor (10) comprises a loosening portion (28) exhibiting an increased screw pitch.

9. The device according to claim 8, **characterised in that** the loosening portion (28) is arranged after the compacting portion (26) in the conveying direction of the secondary fuels.

10. The device according to any one of claims 1 to 9, **characterised in that** the screw conveyor (10) comprises a conically tapered mouth portion (30) in which the loosened secondary fuels are carried along by the conveying air from the central screw pipe (16).

## Revendications

1. Dispositif pour introduire des combustibles secondaires dans une installation de combustion avec un transporteur à vis sans fin (10) réalisé sous la forme d'un sas, **caractérisé en ce que** le transporteur à vis sans fin (10) possède un tube de vis sans fin (16) central qui sert de tube d'amenée pour un gaz de transport, le gaz de transport étant de l'air de transport auquel est ajouté un combustible primaire supplémentaire.

2. Dispositif selon la revendication 1, **caractérisé en ce que** le transporteur à vis sans fin (10) est réalisé sous la forme d'une vis pleine.

3. Dispositif selon l'une des revendications 1 ou 2, **caractérisé en ce que** le transporteur à vis sans fin (10) possède un puits d'entrée (14) vertical qui sert de réservoir de combustible.

4. Dispositif selon la revendication 3, **caractérisé en ce que** dans le puits d'entrée (14) est disposé un avertisseur de remplissage.

5. Dispositif selon l'une des revendications 1 à 4, **caractérisé en ce que** le pas ainsi que le diamètre de la vis sans fin (18) sont dimensionnés, dans une zone de réception (24) sous le puits d'entrée (14), de manière à garantir un degré de remplissage à 100 % de la vis de transport dans la zone de réception (24).

6. Dispositif selon l'une des revendications 1 à 5, **caractérisé en ce que** le transporteur à vis sans fin (10) présente une zone de compactage avec un pas réduit de la vis sans fin.

7. Dispositif selon la revendication 6, **caractérisé en ce que** la zone de compactage (26) se trouve derrière la zone de réception (24), dans le sens de transport des combustibles secondaires.

8. Dispositif selon l'une des revendications 1 à 7, **caractérisé en ce que** le transporteur à vis sans fin (10) présente une zone d'ameublissement avec un pas accru de la vis sans fin.

9. Dispositif selon la revendication 8, **caractérisé en ce que** la zone d'ameublissement (28) est disposée derrière la zone de compactage (26), dans le sens de transport des combustibles secondaires.

10. Dispositif selon l'une des revendications 1 à 9, **caractérisé en ce que** le transporteur à vis sans fin (10) présente une zone d'embouchure (30) se terminant coniquement dans laquelle les combustibles secondaires ameublis sont emportés par l'air de transport à l'extérieur du tube de vis sans fin (16) central.
